# EUROPÄISCHE PATENTSCHRIFT

(11) **EP 1 749 628 B1**
(45) Veröffentlichungstag und Bekanntmachung des Hinweises auf die Patenterteilung: **30.12.2015**
(21) Anmeldenummer: 06016318.5
(22) Anmeldetag: 04.08.2006
(51) Int. Cl.: B28B 1/26, B28B 7/00

(54) **Druckgussform zur Herstellung von Geschirrteilen**
Mould for die casting of pieces of crockery
Moule pour le coulage sous pression de pièces de vaisselle

(30) Priorität: 05.08.2005 DE 102005036907
(43) Veröffentlichungstag der Anmeldung: 07.02.2007
(73) Patentinhaber: Maschinen- und Stahlbau Julius Lippert GmbH & Co. KG, 92690 Pressath (DE)
(72) Erfinder: Seer, Alois, 92727 Waldthurn (DE)
(74) Vertreter: Louis Pöhlau Lohrentz

(56) Entgegenhaltungen:
- EP-A- 0 706 865
- AT-B- 69 993
- DE-A1- 2 107 018
- DE-A1- 10 333 979
- DE-B3- 10 307 669
- FR-A1- 2 706 803

## Beschreibung

Die Erfindung betrifft eine Druckgussform zur Herstellung von Geschirrteilen, wie Becher, Tassen o. dgl., mit einem Formoberteil, einem Formunterteil und mindestens zwei Formseitenteilen, wobei die Formteile im zusammengefahrenen Zustand entlang Abdichtflächen aneinander, die Druckgussform abdichtend, anliegen und mit ihren Formkonturen einen dem Geschirrteil entsprechenden Formhohlraum bestimmen.

Eine derartige Druckgussform ist beispielsweise aus der DE 103 33 979 A1 bekannt. Bei dieser bekannten Druckgussform ist das Formoberteil als Kernteil ausgebildet. Diese bekannte Druckgussform ist zur Herstellung von Tassen mit angegossenem Henkel vorgesehen. Die Formseitenteile sind derartig ausgebildet, dass sie innerhalb des Henkels einen Blindscherben bilden. Die Abdichtung der Formteile erfolgt durch Verspannen, d.h. durch ein Aufeinanderpressen der entsprechenden Pressflächen der Formteile. Die Formteile bestehen aus einem porösen Kunststoffmaterial, sie besitzen im Vergleich zu ebenfalls üblichen Gipsformen eine hohe Standzeit.

In den durch die Formkonturen der Formteile bestimmten Formhohlraum der Druckgussform wird ein Schlicker eingepresst, der den Formhohlraum ausfüllt und einen keramischen Scherben bilden. Nach der Scherbenbildung wird in den Formhohlraum durch die Formteile hindurch beispielsweise Druckluft eingepresst, um das im Formhohlraum gebildete Geschirrteil von der Oberfläche der Formteile gleichmäßig vorzulösen bzw. abzulösen. Danach kann die Druckgussform entspannt, d.h. die Pressung zwischen den Formteilen aufgehoben werden, und der Rohling des Geschirrteils aus der geöffneten Druckgussform entnommen werden.

Aus der DE 103 07 669 B3 ist eine Druckgussmaschine zur Herstellung von Hohlware, insbesondere von Bechern, Tassen o. dgl. bekannt, die mindestens eine Gießstation aufweist, die ein maschinenfestes erstes Formseitenteil, ein zweites Formseitenteil, ein Formoberteil und ein Formunterteil aufweist. Das zweite Formseitenteil ist mittels einer Antriebseinrichtung zwischen einer Gießposition und einer Freigabeposition hin und her verstellbar. Das Formoberteil und das Formunterteil sind ebenfalls zwischen einer Gieß- und einer Freigabeposition hin und her verstellbar.

Die AT 69 993 B offenbart eine Druckgussform, die eine obere Teilform, eine untere Teilform und seitliche Teilformen aufweist. Jede Teilform weist ein druckfestes luftdichtes Gefäß und innerhalb des Gefäßes ein Filterglied auf. Jedes Filterglied besitzt eine Entwässerungsvorrichtung. Die Entwässerungsvorrichtungen sind über äußere Rohrleitungen mit einem Gas-Flüssig-Separator verbunden. Diese bekannte Vorrichtung dient zum Hohlgießen eines Schlickers. Die Filterglieder bestehen im wesentlichen aus porösen Filtermaterialien, die eine geeignete Kohäsions- oder Selbstbindeeigenschaft aufweisen. Die porösen Filtermaterialien beinhalten z.B. Gips, poröse Zementmaterialien, poröse Kunststoffe, poröses Metall, poröse Keramik und Mischungen daraus.

Aus der DE 10 2005 002 254 A1 ist eine Vorrichtung zur Herstellung von druckgepressten keramischen Gegenständen, insbesondere Tassen, die einen Mundrand und einen Fuß aufweisen, bekannt. Diese bekannte Vorrichtung weist eine mehrteilige Druckgussform mit einem Formunterteil, einem Formoberteil und mit Formseitenteilen auf, durch die im zusammengefahrenen Zustand ein Formhohlraum bestimmt ist. Die Druckgussform weist mindestens eine ringförmige Schlickerverteilkammer auf, die vom Formhohlraum einen definierten Abstand besitzt und vom Formhohlraum durch einen Ringspalt der Druckgussform beabstandet ist, der die Schlickerverteilkammer strömungstechnisch mit dem Formhohlraum verbindet.

Aus der FR 2 706 803 A1 ist eine Druckgussform mit den Merkmalen des Oberbegriffs des Anspruchs 1 bekannt.

Der Erfindung liegt die Aufgabe zugrunde, eine Druckgussform der eingangs genannten Art zu schaffen, bei der die Abdichtung des Formhohlraumes im zusammengefahrenen Zustand der Formteile auf einfache Weise zuverlässig verwirklicht ist.

Diese Aufgabe wird mit dem Gegenstand des Patentanspruchs 1 gelöst. Das Formunterteil bildet ein Kernteil und weist an seiner Abdichtfläche eine Ringdichtung auf. Diese Ringdichtung ist vorzugsweise von einem Dichtschnurelement gebildet.

Die Abdichtung zwischen dem ein Kernteil bildenden Formunterteil und den Formseitenteilen wird nicht länger durch ein kraftschlüssiges Aufeinanderpressen sondern einfach durch die erwähnte Ringdichtung verwirklicht und gewährleistet. Dadurch ergeben sich die folgenden wesentlichen Vorteile: Da das ein Kernteil bildende Formunterteil keinen Anpressdruck erzeugen muss, wird für das Formunterteil keine Verfahrachse benötigt. Das Formunterteil kann bei der erfindungsgemäßen Druckgussform also in vorteilhafter Weise auf einem ortsfesten Basiselement befestigt sein. Bei diesem Basiselement kann es sich um ein formstabiles Plattenelement handeln. Das ein Kernteil bildende Formunterteil kann auf dem Plattenelement festgeschraubt sein.

Das ein Kernteil bildende Formunterteil weist eine an seine Formkontur angrenzende zylindrische Abdichtfläche auf.

Die zylindrische Abdichtfläche ist mit einer umlaufenden Nut zur Aufnahme der Ringdichtung ausgebildet. Bei einer solchen Ausbildung der zuletzt genannten Art weisen die Formseitenteile teilzylindrische Abdichtflächen auf, die an die zylindrische Abdichtfläche des Formunterteils angepasst sind. Die teilzylindrischen Abdichtflächen des jeweiligen, Formseitenteiles sind zweckmäßigerweise mit einer Nut ausgebildet, in der eine Teilringdichtung vorgesehen ist. Weist die erfindungsgemäße Druckgussform zwei Formseitenteile auf, dann handelt es sich bei den Teilringdichtungen um Halbringe, die durch mittiges Auseinanderschneiden einer Ringdichtung gebildet sind. Weist die erfindungsgemäße Druckgussform beispielsweise mehr als zwei Formseitenteile auf, so wird eine Ringdichtung in eine entsprechende Anzahl Teilringdichtungen unterteilt. Die Teilringdichtungen werden in die Nut des jeweiligen Formseitenteiles eingepresst. Die Nut kann in dem jeweiligen Formseitenteil bei dessen Herstellung ausgebildet werden. Eine andere Möglichkeit besteht darin, dass in die Formseitenteile beispielsweise bei einer nachträglichen Reparatur derselben die Nut eingefräst wird.

Um nicht nur zwischen dem ein Kernteil bildenden Formunterteil und den Seitenteilen sondern außerdem auch zwischen den Formoberteil und den Seitenteilen ein kraftschlüssiges Aufeinanderpressen zum Abdichten des Formhohlraumes zu vermeiden, kann es vorteilhaft sein, wenn bei der erfindungsgemäßen Druckgussform das Formoberteil einen Deckel bildet und an seiner Abdichtfläche eine zweite Ringdichtung aufweist. Zu diesem Zwecke kann das Formoberteil eine an seine Formkontur angrenzende zylindrische Abdichtfläche aufweisen, die mit einer umlaufenden Nut zur Aufnahme der zweiten Ringdichtung ausgebildet ist. Die zweite Ringdichtung kann wie die erste Ringdichtung des ein Kernteil bildenden Formunterteiles ausgebildet sein. Bei einer solchen Ausbildung der zuletzt genannten Art ist es zweckmäßig, wenn die Formseitenteile an ihre Formkontur angrenzende teilzylindrische Abdichtflächen aufweisen, die an die zylindrische Abdichtfläche des Formoberteils angepasst sind. Eine derartige Ausbildung weist den Vorteil auf, dass ein möglicher Höhenversatz beim Formoberteil auf eine sichere Abdichtung gegen die Formseitenteile keine Auswirkungen hat, so dass es möglich ist, auch mit mehreren Formen ohne Abdichtungsprobleme gleichzeitig zu arbeiten. Eine Mehrfachform ist beispielsweise in der eingangs zitierten DE 103 07 669 B3 offenbart.

Zweckmäßig kann es sein, wenn die an die zylindrische Abdichtfläche des Formoberteils angepasste teilzylindrische Abdichtfläche des jeweiligen Formseitenteiles mit einer Nut ausgebildet ist, in der eine Teilringdichtung vorgesehen ist. Bezüglich dieser Teilringdichtungen zur Abdichtung des Formoberteiles in Bezug zu den Formseitenteilen gilt dasselbe wie zu den Teilringdichtungen an den teilzylindrischen Abdichtflächen der Formseitenteile in Bezug zum Formunterteil.

Das Formoberteil, das Formunterteil und die Formseitenteile bestehen vorzugsweise aus einem porösen Material. Bei diesem porösen Material kann es sich um ein poröses Kunststoffmaterial handeln.

Wie eingangs in Verbindung mit der DE 103 33 979 A1 beschrieben worden ist, erfolgt das gleichmäßige Ablösen des im Formhohlraum gebildeten Scherbens, d.h. Geschirrteils, beispielsweise durch Einpressen von Druckluft, was als Spülen bezeichnet wird. Bei bestimmten Geschirrteilformen werden insbesondere im ein Kernteil bildenden Formunterteil und im Henkelbereich der Formseitenteile bestimmte Bereiche nicht oder nicht ausreichend gespült, was ein Verstopfen bzw. Blindwerden dieser Bereiche zur Folge hat, so dass das hergestellte Geschirrteil nicht mehr zuverlässig von den Formteilen gelöst werden kann. Um eine solche unzureichende Spülung zu vermeiden, können bei der erfindungsgemäßen Druckgussform das Formoberteil und/oder das Formunterteil und/oder die Formseitenteile mit Spülkammern ausgebildet sein, die jeweils eine an die Formkontur des entsprechenden Formteils zumindest angenähert angepasste Innenkontur aufweisen. Durch eine solche Ausbildung ergibt sich zwischen der Innenkontur der Spülkammern und der Formkontur des entsprechenden Formteiles eine mindestens annähernd konstante Wanddicke des Formteils, aus der eine gleichmäßige Durchspülung des jeweiligen Formteiles - auch in kritischen Bereichen - gewährleistet wird.

Um eine ausreichende Formstabilität des jeweiligen mit Spülkammern ausgebildeten Formteiles zu gewährleisten, hat es sich als vorteilhaft erwiesen, wenn die Spülkammern des jeweiligen Formteils durch Versteifungsstege getrennt sind, die mit dem jeweiligen Formteil einstückig ausgebildet sind.

Die Spülkammern können bei der Herstellung des jeweiligen Formteils unmittelbar realisiert werden. Solche Formteile werden z.B. durch Gießen hergestellt.

Weitere Einzelheiten, Merkmale und Vorteile ergeben sich aus der nachfolgenden Beschreibung eines in der Zeichnung 5 verdeutlichten Ausführungsbeispieles der erfindungsgemäßen Druckgussform.

Es zeigen:
- Figur 1: eine nicht patentgemäße Ausbildung der Druckgussform im geöffneten Zustand,
- Figur 2: die Druckgussform gemäß Figur 1 im zusammengefahrenen und abdichtend verschlossenen Gießzustand,
- Figur 3: eine Draufsicht auf das ein Kernteil bildende Formunterteil der Druckgussform gemäß den Figuren 1 und 2,
- Figur 4: einen Schnitt entlang der Schnittlinie IV-IV in Figur 3 durch das Formunterteil, und
- Figur 5: eine der Figur 1 ähnliche Darstellung einer Ausbildung der Druckgussform, wobei nicht nur das Formunterteil und das Formoberteil mit Ringdichtungen sondern auch die Formseitenteile mit Teilringdichtungen ausgebildet sind.

Figur 1 zeigt eine Ausbildung der Druckgussform 10 zur Herstellung von Geschirrteilen 12. Bei den Geschirrteilen 12 handelt es sich z. B. um Becher.

Die Druckgussform 10 weist ein Formoberteil 14, ein Formunterteil 16 und Formseitenteile 18 auf. Die Formteile 14, 16 und 18 sind zusammenfahrbar (siehe Figur 2) und voneinander weg bewegbar (siehe Figur 1). Diese Verfahrbarkeit ist durch den zum Formoberteil 14 zugehörigen Doppelpfeil 20 und durch die zu den Formseitenteilen 18 zugehörigen Doppelpfeile 22 angedeutet.

Das Formunterteil 16 bildet ein Kernteil, es ist mit einer Formkontur 24 ausgebildet. Diese Formkontur 24 bestimmt die Innenfläche des Geschirrteiles 12. Das Formoberteil 14 bildet einen Deckel und ist mit einer Formkontur 26 ausgebildet, die die außenseitige Bodenfläche 28 des Geschirrteils 12 bestimmt. Die Formseitenteile 18 sind jeweils mit einer Formkontur 30 ausgebildet. Die Formkonturen 30 der Seitenteile 18 bestimmen die Außenfläche 32 des Geschirrteils 12.

Das Formunterteil 16 weist eine an seine Formkontur 24 angrenzende zylindrische Abdichtfläche 34 auf, die mit einer umlaufenden Nut 36 ausgebildet ist. Die umlaufende Nut 36 dient zur Aufnahme einer Ringdichtung 38, die im geschlossenen Zustand der Druckgussform 10 (siehe Figur 2) zwischen dem Formunterteil 16 und den Formseitenteilen 18 eine Abdichtung bewerkstelligt.

Die Formseitenteile 18 sind mit teilzylindrischen Abdichtflächen 40 ausgebildet, die an die zylindrische Abdichtfläche 34 des Formunterteiles angepasst sind. Die teilzylindrischen Abdichtflächen 40 schließen an die Formkontur 30 des jeweiligen Formseitenteiles 18 an.

Das einen Deckel bildende Formoberteil 14 weist eine an seine Formkontur 26 angrenzende zylindrische Abdichtfläche 42 auf, die mit einer umlaufenden Nut 44 ausgebildet ist. Die umlaufende Nut 44 ist zur Aufnahme einer zweiten Ringdichtung 46 vorgesehen. Mit Hilfe der zweiten Ringdichtung 46 ergibt sich im in Figur 2 gezeichneten geschlossenen Zustand der Druckgussform 10 eine Abdichtung zwischen dem Formoberteil 14 und den Formseitenteilen 18. Die Formseitenteile 18 weisen an ihre Formkontur 30 angrenzend eine teilzylindrische Abdichtfläche 48 auf, die an die zylindrische Abdichtfläche 42 des Formoberteils 14 angepasst ist.

Das Formoberteil 14, das Formunterteil 16 und die Formseitenteile 18 bestehen jeweils aus einem porösen Kunststoffmaterial. Das Formoberteil 14 ist mit Spülbohrungen 50, das Formunterteil 16 ist mit Spülbohrungen 52 und die Formseitenteile 18 sind mit Spülbohrungen 54 ausgebildet. Während des Einpressens des Schlickers in den durch die Formkonturen 24, 26 und 30 der Formteile 14, 16 und 18 im dicht verschlossenen Zustand der Druckgussform 10 bestimmten Formhohlraum 56 der Druckgussform 10 werden in die Spülbohrungen 50, 52 und 54 Stäbe eingesetzt, die nach dem Einpressen des Schlickers in den Formhohlraum 56 wieder aus den Spülbohrungen 50, 52 und 54 herausgezogen werden.

Da bei bestimmten Formen der herzustellenden Geschirrteile 12 oftmals bestimmte Bereiche im Formunterteil 16 wie der Henkelbereich der Formseitenteile 18 nicht oder nicht ausreichend gespült werden, was in einem Verstopfen dieser Bereiche resultieren kann, so dass das Geschirrteil 12 nicht mehr zuverlässig von den Formteilen abgelöst werden kann, verdeutlichen die Figuren 3 und 4 beispielsweise eine Ausbildung eines ein Kernteil bildenden Formunterteils 16, das mit Spülkammern 58 - anstelle von Spülbohrungen 52 - ausgebildet ist. Die Spülkammern 58 weisen eine an die Formkontur 24 des Formunterteiles 16 zumindest angenähert angepasste Innenkontur 60 auf, wodurch eine gleichmäßige Durchspülung auch in kritischen Bereichen des Formunterteiles 16 gewährleistet wird. Entsprechend können das Formoberteil 14 und/oder die Formseitenteile 18 mit Spülkammern ausgebildet sein, die die Spülbohrungen in diesen Formteilen ersetzen.

In den Figuren 1 und 2 ist mit der Bezugsziffer 62 ein ortsfestes Basiselement bezeichnet, auf dem das Formunterteil 16 befestigt ist.

Zur Versteifung des jeweiligen Formteiles sind die Spülkammern durch Versteifungsstege getrennt. Die Figuren 3 und 4 verdeutlichen solche Versteifungsstege des ein Kernteil bildenden Formunterteiles 16, die mit der Bezugsziffer 64 bezeichnet sind.

Figur 5 zeigt in einer der Figur 1 entsprechenden Darstellung eine Ausbildung der Druckgussform 10, die sich von der in Figur 1 gezeichneten Druckgussform 10 nur dadurch unterscheidet, dass die Formseitenteile 18 an der zum Formunterteil 16 zugehörigen teilzylindrischen Abdichtfläche 40 und an der zum Formoberteil 14 zugehörigen teilzylindrischen Abdichtfläche 48 jeweils mit einer Nut 66, 68 ausgebildet sind. In der Nut 66 ist eine Teilringdichtung 70 und in der Nut 68 ist eine Teilrirtgdichtung 72 vorgesehen.

Die Nuten 66, 68 und die Teilringdichtungen 70, 72 sind derartig dimensioniert, dass die Teilringdichtungen 70, 72 nach ihrer Anbringung in den zugehörigen Nuten 66, 68 beispielsweise ca. 1 mm über die teilzylindrische Abdichtfläche 40, 48 vorstehen. Beim Zusammenfahren der Formteile ergibt sich dann eine Pressung der Überstände der Teilringdichtungen 70, 72 und somit eine sichere Abdichtung.

Sollte es aus irgendwelchen Gründen zu einer Beschädigung des Dichtsitzes in einem Formseitenteil 18 kommen, - den bei Formseitenteilen 18 ohne Teilringdichtung nur die Formseitenteile 18 selbst bilden - ist die Druckgussform bislang kaputt und muss ausgetauscht werden. Durch die Ausbildung der Formseitenteile 18 mit auswechselbaren Teilringdichtungen 70, 72 ist es in vorteilhafter Weise einfach möglich, die Druckgussform zu reparieren. Das gilt für die Ringdichtungen 38, 46 des Formunterteils 16 bzw. des Formoberteils 14 entsprechend.

Erfindungsgemäß ist es beispielsweise auch möglich, nur an der zum Formunterteil 16 zugehörigen teilzylindrischen Abdichtfläche 40 des jeweiligen Formseitenteiles 18 eine Teilringdichtung 70 vorzusehen und auf die zum Formoberteil 14 zugehörigen Teilringdichtungen 72 der Formseitenteile 18 zu verzichten.

## Patentansprüche

1. Druckgussform zur Herstellung von Geschirrteilen (12), wie Bechern, Tassen, oder dergleichen, mit einem Formoberteil (14), einem Formunterteil (16) und mindestens zwei Formseitenteilen (18), wobei die Formteile (14, 16, 18) im zugefahrenen Zustand entlang Abdichtflächen aneinander abdichtend anliegen und mit ihren Formkonturen (24, 26, 30) einen dem Geschirrteil (12) entsprechenden Formhohlraum (56) bestimmen, wobei das Formunterteil (16) ein Kernteil bildet und an seiner Abdichtfläche (34) eine Ringdichtung (38) aufweist, wobei das Formunterteil (16) eine an seine Formkontur (24) angrenzende zylindrische Abdichtfläche (34) aufweist und die Formseitenteile (18) teilzylindrische Abdichtflächen (40) aufweisen, die an die zylindrische Abdichtfläche (34) des Formunterteils (16) angepasst sind,
**dadurch gekennzeichne**t,
dass die zylinderische Abdichtfläche (34) des Formunterteils (16) mit einer umlaufenden Nut (36) zur Aufnahme der Ringdichtung (38) ausgebildet ist und dass die teilzylindrische Abdichtfläche (40) des jeweiligen Formseitenteiles (18) mit einer Nut (66) ausgebildet ist, in der eine Teilringdichtung (70) eingepresst ist.

2. Druckgussform nach Anspruch 1,
**dadurch gekennzeichnet,**
**dass** das Formunterteil (16) auf einem ortsfesten Basiselement (62) befestigt ist.

3. Druckgussform nach Anspruch 1,
**dadurch gekennzeichnet,**
**dass** das Formoberteil (14) ein Deckelteil bildet und an seiner Abdichtfläche (42) eine zweite Ringdichtung (46) aufweist.

4. Druckgussform nach Anspruch 3,
**dadurch gekennzeichnet,**
**dass** das Formoberteil (14) eine an seine Formkontur (26) angrenzende zylindrische Abdichtfläche (42) aufweist, die mit einer umlaufenden Nut (44) zur Aufnahme der zweiten Ringdichtung (46) ausgebildet ist.

5. Druckgussform nach Anspruch 4,
**dadurch gekennzeichnet,**
**dass** die Formseitenteile (18) an ihre Formkonturen (30) angrenzende teilzylindrische Abdichtflächen (48) aufweisen, die an die zylindrische Abdichtfläche (42) des Formoberteils (14) angepasst sind.

6. Druckgussform nach Anspruch 5,
**dadurch gekennzeichnet,**
**dass** die teilzylindrische Abdichtfläche (48) des jeweiligen Formseitenteiles (18) mit einer Nut (68) ausgebildet ist, in der eine Teilringdichtung (72) vorgesehen ist.

7. Druckgussform nach einem der Ansprüche 1 bis 6,
**dadurch gekennzeichnet,**
**dass** das Formoberteil (14), das Formunterteil (16) und die Formseitenteile (18) jeweils aus einem porösen Material bestehen.

8. Druckgussform nach Anspruch 7,
**dadurch gekennzeichnet,**
**dass** die Formteile (14, 16 und 18) aus einem porösen Kunststoffmaterial bestehen.

9. Druckgussform nach einem der Ansprüche 1 bis 8,
**dadurch gekennzeichnet,**
**dass** das Formoberteil (14) und/oder das Formunterteil (16) und/oder die Formseitenteile (18) mit Spülkammern (58) ausgebildet sind, die jeweils eine an die Formkontur des entsprechenden Formteils (14, 16, 18) zumindest angenähert angepasste Innenkontur (60) aufweisen.

10. Druckgussform nach Anspruch 9,
**dadurch gekennzeichnet,**
**dass** die Spülkammern (58) des jeweiligen Formteils (14, 16, 18) durch Versteifungsstege (64) getrennt sind, die mit dem jeweiligen Formteil einstückig ausgebildet sind.

## Claims

1. Die casting mould for the production of pieces of crockery (12) such as beakers, cups or similar, having a mould upper part (14), a mould lower part (16) and at least two mould side parts (18), wherein the mould parts (14, 16, 18), in the closed state, fit with one another with a seal along sealing surfaces and, with their mould contours (24, 26, 30), define a mould cavity (56) that corresponds to the piece of crockery (12), wherein the mould lower part (16) forms a core part and has an annular seal (38) on its sealing surface (34), wherein the mould lower part (16) has a cylindrical sealing surface (34) adjoining its mould contour (24) and the mould side parts (18) have partially cylindrical sealing surfaces (40) which are adapted to the cylindrical sealing surface (34) of the mould lower part (16),
**characterised in that**
the cylindrical sealing surface (34) of the mould lower part (16) is formed with a peripheral groove (36) for receiving the annular seal (38) and the partially cylindrical sealing surface (40) of the respective mould side part (18) is formed with a groove (66) into which a partial annular seal (70) is pressed.

2. Die casting mould according to claim 1,
**characterised in that**
the mould lower part (16) is fastened to a fixed base element (62).

3. Die casting mould according to claim 1,
**characterised in that**
the mould upper part (14) forms a lid piece and has a second annular seal (46) on its sealing surface (42).

4. Die casting mould according to claim 3,
**characterised in that**
the mould upper part (14) has a cylindrical sealing surface (42) adjoining its mould contour (26), said sealing surface being formed with a peripheral groove (44) for receiving the second annular seal (46).

5. Die casting mould according to claim 4,
**characterised in that**
the mould side parts (18) have partially cylindrical sealing surfaces (48) adjoining their mould contours (30), said sealing surfaces being adapted to the cylindrical sealing surface (42) of the mould upper part (14).

6. Die casting mould according to claim 5,
**characterised in that**
the partially cylindrical sealing surface (48) of the respective mould side part (18) is formed with a groove (68) in which a partial annular seal (72) is provided.

7. Die casting mould according to one of claims 1 to 6,
**characterised in that**
the mould upper part (14), the mould lower part (16) and the mould side parts (18) each consist of a porous material.

8. Die casting mould according to claim 7,
**characterised in that**
the mould parts (14, 16 and 18) consist of a porous plastic material.

9. Die casting mould according to one of claims 1 to 8,
**characterised in that**
the mould upper part (14) and/or the mould lower part (16) and/or the mould side parts (18) are formed with rinsing chambers (58) which each have an inner contour (60) that is at least roughly adapted to the mould contour of the corresponding mould part (14, 16, 18).

10. Die casting mould according to claim 9,
**characterised in that**
the rinsing chambers (58) of the respective mould part (14, 16, 18) are separated by stiffening bars (64) that are formed integrally with the respective mould part.

## Revendications

1. Moule pour le coulage sous pression de pièces de vaisselle (12) telles que des gobelets, des tasses ou similaires, avec une partie supérieure de moule (14), une partie inférieure de moule (16) et au moins deux parties latérales de moule (18), les parties de moule (14, 16, 18) reposant de manière étanche l'une contre l'autre dans l'état fermé le long de surfaces étanches et déterminant avec leurs contours de moule (24, 26, 30) un espace creux de moule (56) correspondant à la pièce de vaisselle (12), la partie inférieure de moule (16) formant une partie de noyau et présentant sur sa surface étanche (34) une garniture annulaire (38), la partie inférieure de moule (16) présentant une surface étanche (34) cylindrique contiguë à son contour de moule (24) et les parties latérales de moule (18) présentant des surfaces étanches partiellement cylindriques (40) qui sont adaptées à la surface étanche cylindrique (34) de la partie inférieure de moule (16),
**caractérisé en ce**
**que** la surface étanche cylindrique (34) de la partie inférieure de moule (16) est réalisée avec une rainure périphérique (36) pour la réception de la garniture annulaire (38) et en ce que la surface étanche partiellement cylindrique (40) de la partie latérale de moule (18) respective est réalisée avec une rainure (66), dans laquelle une garniture partiellement annulaire (70) est enfoncée.

2. Moule pour le coulage sous pression selon la revendication 1,
**caractérisé en ce**
**que** la partie inférieure de moule (16) est fixée sur un élément de base fixe (62).

3. Moule pour le coulage sous pression selon la revendication 1,
**caractérisé en ce**
**que** la partie supérieure de moule (14) forme une partie de couvercle et présente sur sa surface étanche (42) une seconde garniture annulaire (46).

4. Moule pour le coulage sous pression selon la revendication 3,
**caractérisé en ce**
**que** la partie supérieure de moule (14) présente une surface étanche (42) cylindrique contiguë à son contour de moule (26) qui est réalisée avec une rainure périphérique (44) pour la réception de la seconde garniture annulaire (46).

5. Moule pour le coulage sous pression selon la revendication 4,
**caractérisé en ce**
**que** les parties latérales de moule (18) présentent des surfaces étanches (48) partiellement cylindriques contiguës à leurs contours de moule (30) qui sont adaptées à la surface étanche cylindrique (42) de la partie supérieure de moule (14).

6. Moule pour le coulage sous pression selon la revendication 5,
**caractérisé en ce**
**que** la surface étanche partiellement cylindrique (48) de la partie latérale de moule (18) respective est réalisée avec une rainure (68), dans laquelle une garniture partiellement annulaire (72) est prévue.

7. Moule pour le coulage sous pression selon l'une quelconque des revendications 1 à 6,
**caractérisé en ce**
**que** la partie supérieure de moule (14), la partie inférieure de moule (16) et les parties latérales de moule (18) se composent chacune d'un matériau poreux.

8. Moule pour le coulage sous pression selon la revendication 7,
**caractérisé en ce**
**que** les parties de moule (14, 16 et 18) se composent d'un matériau synthétique poreux.

9. Moule pour le coulage sous pression selon l'une quelconque des revendications 1 à 8,
**caractérisé en ce**
**que** la partie supérieure de moule (14) et/ou la partie inférieure de moule (16) et/ou les parties latérales de moule (18) sont réalisées avec des chambres de rinçage (58) qui présentant respectivement un contour intérieur (60) adapté au moins approximativement au contour de moule de la partie de moule correspondante (14, 16, 18).

10. Moule pour le coulage sous pression selon la revendication 9,
**caractérisé en ce**
**que** les chambres de rinçage (58) de la partie de moule (14, 16, 18) respective sont séparées par des nervures de renforcement (64) qui sont réalisées d'un seul tenant avec la partie de moule respective.
